# EUROPÄISCHE PATENTSCHRIFT

(11) **EP 0 664 364 B1**
(45) Veröffentlichungstag und Bekanntmachung des Hinweises auf die Patenterteilung: **11.06.1997**
(21) Anmeldenummer: 95100690.7
(22) Anmeldetag: 19.01.1995
(51) Int. Cl.: E04B 2/74, E04B 2/72

(54) **Aussteifungsriegel für Trennwände**
Stiffening transom
Traverse de renforcement

(30) Priorität: 24.01.1994 DE 9401102 U
(43) Veröffentlichungstag der Anmeldung: 26.07.1995
(73) Patentinhaber: Richter-System GmbH & Co. KG, D-64347 Griesheim (DE)
(72) Erfinder: Knauf, Alfons Jean, D-65189 Wiesbaden (DE)
(74) Vertreter: Katscher, Helmut, Dipl.-Ing.

(56) Entgegenhaltungen:
- GB-A- 2 255 386
- US-A- 2 710 081
- US-A- 3 757 480
- US-A- 4 453 362

## Beschreibung

Die Erfindung betrifft einen Aussteifungsriegel für Trennwände, deren Traggerippe Ständer aus Blechprofilen aufweist und Wandschalen aus Gipskartonplatten trägt, wobei durch den Aussteifungsriegel benachbarte Ständer verbindbar sind.

Üblicherweise werden die die Wandschalen derartiger Trennwände bildenden Gipskartonplatten unmittelbar an den aus Blechprofilen bestehenden Ständern angeschraubt. Die Wandschalen können hierbei auch aus einer doppelten Lage von Gipskartonplatten bestehen. Wenn zwischen benachbarten Ständern nur verhältnismäßig geringe Horizontalkräfte auftreten, können diese von den aus Gipskartonplatten bestehenden Wandschalen übertragen werden.

Es ist bekannt, zur Aussteifung zwischen benachbarten senkrechten Ständern flache Blechstreifen oder Blechplatten als Aussteifungsriegel einzusetzen, die mit den Ständern verschraubt oder vernietet sind. Diese Aussteifungsriegel übertragen auch in der Wandfläche verlaufende Schubkräfte. Zur Aufnahme von senkrecht zur Wandfläche wirkenden Kräften sind diese Aussteifungsriegel aber nicht oder nur wenig geeignet.

Da die bekannten, aus flachen Blechplatten bestehenden Aussteifungsriegel durch die aufzunehmenden Schubkräfte auch auf Knicken oder Ausbeulen beansprucht werden, muß eine ausreichende Blechdicke vorgesehen werden. Dies bedingt einen erhöhten Materialbedarf und beeinträchtigt die Anbringung der Gipskartonplatten an den Ständern, weil die Aussteifungsriegel an den die Gipskartonplatten tragenden Außenflächen der Ständer umso mehr auftragen, je dicker das Blech ist.

Oftmals sollen solche Aussteifungsriegel auch dazu dienen, eine Verankerung für Schrauben zu bilden, die von außen durch die Wandschalen eingeschraubt werden und die in den Gipskartonplatten allein keinen ausreichenden Halt finden. Insbesondere bei der Verwendung von dünnerem Blech als Material für die bekannten Aussteifungsriegel besteht aber die Gefahr, daß der Aussteifungsriegel beim Auftreffen der Schraube, die üblicherweise eine selbstschneidende Blechschraube ist, nach innen ausweicht. Wenn der Aussteifungsriegel aus dickerem Blech ausgeführt ist, setzt er der auftreffenden Schraube zwar einen erhöhten Widerstand entgegen; die für das Bohren und Einschrauben erforderlichen Kräfte sind wegen der größeren Blechdicke aber erheblich höher.

Ein bekannter Aussteifungsriegel der eingangs genannten Gattung (GB-A-22 55 386) besteht aus einer Blechplatte, deren horizontale Ränder abgekantet sind. An beiden Enden der Blechplatte sind sattelförmige Anschlußteile angeformt, die an den benachbarten Ständern des Traggerippes der Trennwand befestigt werden. Zur Verankerung von Tragschrauben ist an der gegenüber der Wandfläche zurückgesetzten Blechplatte eine im Querschnitt C-förmige Blechprofilschiene angebracht. Zur Erzielung einer ausreichenden Steifigkeit und Tragfähigkeit ist die Verwendung von verhältnismäßig dickem Blech erforderlich. Es ist nicht vorgesehen, Blechschrauben unmittelbar in den Aussteifungsriegel einzuschrauben.

Aus Gipskartonplatten und Blechschalen bestehende Verbundbauteile sind zum Aufbau von Trennwänden bekannt (US-A-3 757 480). Ein Aussteifungsriegel der hier betroffenen Gattung ist dort aber nicht beschrieben. Die bekannten Verbundbauteile weisen eine Blechschale auf, an deren Rückseite eine Gipskartonplatte angeklebt ist. Die Ränder der Blechplatte sind aufeinandergefaltet, um Anschlußteile für benachbarte Rahmenteile der Wandelemente zu bilden. Außerdem greifen die umgefalteten Ränder der Blechplatte über die Ränder der Gipskartonplatte.

Aufgabe der Erfindung ist es daher, einen Aussteifungsriegel der eingangs genannten Gattung so auszugestalten, daß er bei verhältnismäßig leichter Bauweise eine hohe Steifigkeit besitzt, die ihn zur Übertragung auch höherer Schubkräfte und senkrecht zur Wandebene auftretender Kräfte befähigt; insbesondere soll der Aussteifungsriegel auch geeignet sein, eine Verankerung für Schrauben zu bilden.

Diese Aufgabe wird erfindungsgemäß dadurch gelöst, daß der Aussteifungsriegel eine Kernplatte aus Gipskarton aufweist, daß eine Blechschale die Kernplatte an deren Frontfläche, den beiden Längskanten und mindestens an den beiden Rändern der Rückenfläche umhüllt, und daß an den beiden den Breitkanten der Kernplatte entsprechenden Enden des Aussteifungsriegels das die Frontfläche des Aussteifungsriegels bildende Flächenstück der einstückigen Blechschale jeweils zu einem Befestigungsstreifen gerade verlängert ist, der an der Außenseite des jeweils zugeordneten Ständers befestigbar ist.

Der als Verbundbauteil aus einer streifenförmigen Gipskartonplatte und einer Blechschale ausgeführte Aussteifungsriegel besitzt eine hohe Formsteifigkeit, auch wenn für die Blechschalen verhältnismäßig dünnes Blech verwendet wird. Dadurch wird einerseits die Herstellung des Aussteifungsriegels vereinfacht, weil für die Verformung des dünnen Blechs nur geringe Verformungskräfte erforderlich sind; andererseits erleichtert das dünne Blech das Eintreiben von Schrauben, zumal der Aussteifungsriegel wegen seiner erhöhten Formsteifigkeit den senkrecht zur Wandebene wirkenden Schraubkräften einen ausreichenden Widerstand entgegensetzt. Da auch die an den Enden überstehenden Befestigungsstreifen nur eine geringe Blechdicke aufweisen, tragen sie an den Außenseiten der Ständer nur wenig auf und beeinträchtigen die Anbringung der Gipskartonplatten deshalb nicht.

Vorzugsweise besteht die die Kernplatte umhüllende Blechschale aus Stahlblech.

Weitere vorteilhafte Ausgestaltungen des Erfindungsgedankens sind Gegenstand weiterer abhängiger Ansprüche.

Der in diesem Zusammenhang verwendete Begriff "Frontfläche" kennzeichnet die der Wandschale zugekehrte, außenliegende Fläche des Aussteifungsriegels, während mit "Rückenfläche" die zum Wandinneren gerichtete Fläche bezeichnet wird.

Nachfolgend wird ein Ausführungsbeispiel der Erfindung näher erläutert, das in der Zeichnung dargestellt ist. Es zeigt:
Fig. 1 in räumlicher Darstellungsweise einen Abschnitt einer Trennwand, wobei der deutlicheren Darstellung halber Teile weggelassen sind,
Fig. 2 einen vergrößterten Teilschnitt längs der Linie II-II in Fig. 1 und
Fig. 3 einen vergrößerten Teilschnitt längs der Linie III-III in Fig. 1.

Die in der Zeichnung dargestellte, in Trockenbauweise errichtete Trennwand weist ein metallisches Traggerippe auf, dessen wesentliche Bauteile Ständer 1 aus C-förmigen Blechprofilen sind. Die senkrechten Ständer 1 stehen in einer U-förmigen Bodenschiene 2 und sind an ihren oberen Enden mit einer (nicht dargestellten) Deckenschiene verbunden.

Die Trennwand weist auf beiden Seiten jeweils eine Wandschale 3 bzw. 4 aus Gipskartonplatten 5 auf. Bei dem dargestellten Ausführungsbeispiel besteht die eine Wandschale 3 aus zwei Lagen von Gipskartonplatten 5, während die andere Wandschale 4 aus nur einer Lage von Gipskartonplatten 5 besteht.

Benachbarte Ständer 1 sind jeweils durch waagrechte Aussteifungsriegel 6 miteinander verbunden, wobei - wie beim dargestellten Ausführungsbeispiel - mehrere Aussteifungsriegel 6 in gleicher Höhe miteinander fluchtend angeordnet sein können. Je nach der Höhe der Trennwand und/oder der Notwendigkeit, Zusatzlasten aufzunehmen, können zwischen benachbarten Ständern 1 mehrere Aussteifungsriegel 6 übereinander angeordnet sein.

Jeder Aussteifungsriegel 6 weist eine Kernplatte 7 auf, die aus einer streifenförmigen Gipskartonplatte besteht. Eine einstückige Blechschale 8 aus Stahlblech umhüllt die Kernplatte 7 an deren Frontfläche 9, an den beiden Längskanten 10 und an den beiden Rändern 11a der dem Wandinneren zugekehrten Rückenfläche 11 der Kernplatte 7. Die Blechschale 8 bildet somit ein flaches C-Blechprofil, das an der Rückenfläche 11 der Kernplatte 7 mit zwei Schalenrandstreifen 8a anliegt.

An den beiden Enden des Aussteifungsriegels 6 ist das die Frontfläche des Aussteifungsriegels 6 bildende Flächenstück 8b der Blechschale 8 jeweils zu einem Befestigungsstreifen 12 verlängert. Die beiden Befestigungsstreifen 12 liegen an der Außenseite 1a des jeweils zugeordneten Ständers 1 an. Sie weisen Schraubbohrungen 13 auf. Mittels Schrauben 14, die in Fig. 2 nur angedeutet sind, sind die Befestigungsstreifen 12 an den Außenseiten 1a der Ständer 1 angeschraubt. Stattdessen ist auch eine Nietverbindung möglich.

Die Aussteifungsriegel 6 dienen zur Aussteifung des durch die Ständer 1 gebildeten Traggerippes der Trennwand; sie können in der Wandebene wirkende Schubkräfte zwischen benachbarten Ständern 1 übertragen.

Darüber hinaus dienen die Aussteifungsriegel 6 aber insbesondere auch dazu, die Verankerung von höheren Zusatzlasten an der Wandschale 4 zu ermöglichen. Hierzu können Schrauben 15 (wie in Fig. 2 mit einer strichpunktierten Linie nur angedeutet) durch die die Wandschale 4 bildende Gipskartonplatte 5 hindurch in den Aussteifungsriegel 6 eingeschraubt werden. Hierfür werden beispielsweise selbstschneidende Blechschrauben verwendet, die in die Frontfläche 8b der Blechschale 8 eingeschraubt werden und dort ihre wesentliche Verankerung finden. Das Eintreiben der Schrauben 15 wird wesentlich dadurch erleichtert, daß der Aussteifungsriegel wegen seiner erhöhten Formsteifigkeit den beim Eintreiben der Schrauben 15 auftretenden, senkrecht zur Wandebene gerichteten Kräften einen ausreichenden Widerstand entgegensetzt.

## Patentansprüche

1. Aussteifungsriegel für Trennwände, deren Traggerippe Ständer (1) aus Blechprofilen aufweist und Wandschalen (3, 4) aus Gipskartonplatten trägt, wobei durch den Aussteifungsriegel benachbarte Ständer verbindbar sind, dadurch gekennzeichnet, daß der Aussteifungsriegel (6) eine Kernplatte (7) aus Gipskarton aufweist, daß eine Blechschale (8) die Kernplatte (7) an deren Frontfläche (9), den beiden Längskanten (10) und mindestens an den beiden Rändern (11a) der Rückenfläche (11) umhüllt, und daß an den beiden den Breitkanten der Kernplatte (7) entsprechenden Enden des Aussteifungsriegels (6) das die Frontfläche des Aussteifungsriegels (6) bildende Flächenstück (8b) der einstückigen Blechschale (8) jeweils zu einem Befestigungsstreifen (12) gerade verlängert ist, der an der Außenseite (la) des jeweils zugeordneten Ständers (1) befestigbar ist.

2. Aussteifungsriegel nach Anspruch 1, dadurch gekennzeichnet, daß die Blechschale (8) an der Rückenfläche (11) der Kernplatte (7) mit zwei Schalenrandstreifen (8a) anliegt.

3. Aussteifungsriegel nach Anspruch 1, dadurch gekennzeichnet, daß in den Befestigungsstreifen (12) an den beiden Enden des Aussteifungsriegels (6) Schraubbohrungen (13) vorgesehen sind, mittels deren der Aussteifungsriegel (6) an den beiden benachbarten Ständern (1) anschraubbar ist.

## Claims

1. A stiffening transom for separating walls, the support structure of which includes sectional metal sheet stands (1) and plasterboard panel wall shells (3, 4), with the stiffening transom being connectable by an adjacent stand, characterised in that the stiffening transom (6) comprises a plasterboard core panel (7), that a metal sheet shell (8) encloses the core panel (7) at its front face (9), the two longitudinal edges (10) and at least the two edges (lla) of the rear (11) and that at the two ends of the stiffening transom (6) corresponding to the two wider edges of the core panel (7), the flat section (8b) of the integral metal sheet shell (8) forming the front face of the stiffening transom (6) is each extended in a straight line to form an assembly strip (12), to be fastened to the outside (la) of each respective stand (1).

2. A stiffening transom according to Claim 1,
characterised in that the metal sheet shell (8) is located on the rear (11) of the core panel (7) by two shell edge strips (8a).

3. A stiffening transom according to Claim 1,
characterised in that bolt holes (13) are provided in both ends of the stiffening transom (6) for bolting the stiffening transom (6) to the two adjacent stands (1).

## Revendications

1. Traverse de renforcement pour cloisons, dont l'ossature de support présente des piliers (1) constitués de profilés en tôle et porte des voiles (3, 4) formant paroi en plaques de parement en plâtre, ladite traverse pouvant relier des piliers voisins, caractérisée en ce que la traverse de renforcement (6) présente une plaque centrale (7) fourrée de plaques de parement en plâtre, en ce qu'un voile de tôle (8) habille la plaque centrale (7) sur sa surface frontale (9), sur les deux arêtes longitudinales (10) et au moins sur les deux bords (11a) de la surface (11) du verso, et en ce que, sur les deux extrémités de la traverse de renforcement (6) correspondant aux bords larges de la plaque centrale (7), la partie de surface (8b) - formant la surface frontale de la traverse de renforcement (6) - du voile de tôle d'une pièce (8) est prolongée en ligne droite respectivement par une bande de fixation (12) qui peut être fixée sur la face extérieure (1a) du pilier (1) qui lui est respectivement affecté.

2. Traverse de renforcement selon la revendication 1, caractérisée en ce que le voile de tôle (8) s'applique par deux bandes de bord (8a) du voile sur la surface (11) du verso de la plaque centrale (7).

3. Traverse de renforcement selon la revendication 1, caractérisée en ce qu'il est prévu dans les bandes de fixation (12), sur les deux extrémités de la traverse de renforcement (6), des alésages filetés (13) par lesquels la traverse de renforcement (6) peut être fixée par vissage sur les deux piliers voisins (1).
